# EUROPÄISCHE PATENTSCHRIFT

(11) **EP 3 052 778 B1**
(45) Veröffentlichungstag und Bekanntmachung des Hinweises auf die Patenterteilung: **04.04.2018**
(21) Anmeldenummer: 14761953.0
(22) Anmeldetag: 05.09.2014
(51) Int. Cl.: F01N 13/10, F01N 13/18

(54) **BRENNKRAFTMASCHINE SOWIE VERFAHREN ZUM MONTIEREN EINER BRENNKRAFTMASCHINE**
INTERNAL COMBUSTION ENGINE AND METHOD FOR ASSEMBLING AN INTERNAL COMBUSTION ENGINE
MOTEUR À COMBUSTION INTERNE ET PROCÉDÉ PERMETTANT DE MONTER UN MOTEUR À COMBUSTION INTERNE

(30) Priorität: 04.10.2013 DE 102013016568
(43) Veröffentlichungstag der Anmeldung: 10.08.2016
(73) Patentinhaber: Audi AG, 85045 Ingolstadt (DE)
(72) Erfinder: LUTZ, Andrej, 76437 Rastatt (DE)
(86) Internationale Anmeldenummer: PCT/EP2014/002420
(87) Internationale Veröffentlichungsnummer: WO 2015/049023

(56) Entgegenhaltungen:
- EP-A2- 0 653 583
- DE-A1- 10 229 116
- DE-A1-102007 046 656
- DE-U1-202005 001 755
- FR-A1- 2 897 101

## Beschreibung

Die Erfindung betrifft eine Brennkraftmaschine mit mehreren in einer Reihe angeordneten Zylindern, die jeweils wenigstens ein erstes Auslassventil und wenigstens ein zweites Auslassventil aufweisen, wobei das erste Auslassventil und das zweite Auslassventil mit einer Abgaskrümmereinrichtung strömungsverbunden sind, wobei die Abgaskrümmereinrichtung einen ersten Abgaskrümmer und einen von diesem separaten zweiten Abgaskrümmer aufweist, die einzeln und unabhängig voneinander befestigbar sind, und wobei der erste Abgaskrümmer strömungstechnisch an das erste Auslassventil und der zweite Abgaskrümmer strömungstechnisch an das zweite Auslassventil angeschlossen ist. Die Erfindung betrifft weiterhin ein Verfahren zum Montieren einer Brennkraftmaschine.

Bei einer derartigen Brennkraftmaschine ist es insbesondere möglich, unterschiedliche Abgasströme durch das erste Auslassventil und das zweite Auslassventil zu realisieren. Diese Abgasströme können getrennt voneinander durch die Abgaskrümmereinrichtung abgeführt werden, beispielsweise in Richtung eines oder mehrerer Abgasturbolader der Brennkraftmaschine. Entsprechend wird es möglich, dem Abgasturbolader beziehungsweise den mehreren Abgasturboladern gezielt mehrere Abgasmassenströme zuzuführen, welche im Wesentlichen beliebig mithilfe des ersten Auslassventils und des zweiten Auslassventils einstellbar sind. Zu diesem Zweck weist die Abgaskrümmereinrichtung beispielsweise zwei getrennte Strömungskanäle auf, welche auch als Fluten bezeichnet werden können.

Die Abgaskrümmereinrichtung wird beispielsweise an einem Zylinderkopf der Brennkraftmaschine befestigt, welcher bevorzugt integrierte Strömungskanäle, insbesondere eines integrierten Abgaskrümmers, aufweist, über welche die Strömungsverbindung zwischen dem ersten Auslassventil und der Abgaskrümmereinrichtung beziehungsweise dem zweiten Auslassventil und der Abgaskrümmereinrichtung hergestellt ist. Um eine einfache Montage und einen geringen Bauraum zu gewährleisten, kann es vorgesehen sein, die Abgaskrümmereinrichtung mittels eines Klemmflansches an dem Zylinderkopf zu befestigen. Hierzu ist beispielsweise die Druckschrift DE 10 2008 029 020 A1 bekannt.

Weiterhin ist aus der Druckschrift DE 102 29 116 A1 ein Verbrennungsmotor mit einem abgasgetriebenen Turbolader und zumindest zwei Auslassventilen pro Zylinder bekannt. Ein erstes Auslassventil in jedem Zylinder ist mit einem ersten Abgaskrümmer verbunden, während ein zweites Auslassventil in jedem Zylinder mit einem zweiten Abgaskrümmer verbunden ist. Die zwei Abgaskrümmer führen zu wenigstens einer Abgasturbine in wenigstens einem Turbokompressor und die ersten Auslassventile sind dazu ausgebildet, bei allen Motordrehzahlen zu öffnen, während die zweiten Auslassventile dazu ausgeführt sind, nur bei höheren Motordrehzahlen zu öffnen. Der erste Abgaskrümmer hat eine kleinere Durchströmungsfläche als der zweite Abgaskrümmer. Durch Wahl der zu benutzenden Auslassventile kann die Größe der Strömungskanäle zwischen dem Motor und der Abgasturbine leicht der Größe des momentan verfügbaren Abgasstroms angepasst werden.

Die Druckschrift EP 0 653 583 A2 beschreibt weiterhin eine Anordnung zur Verbindung eines Flanschs mit einem Gegenelement, wobei vorgeschlagen wird, sowohl an dem Flansch als auch an dem Motorblock mindestens eine unter einem spitzen Winkel gegenüber der Dichtfläche verlaufende Schrägfläche anzuordnen. Die Festlegung des Flanschs an dem Gegenelement erfolgt dann durch Einschieben in einer Richtung parallel zur Dichtfläche, sodass die beiden Teile durch Keilwirkung aneinander festgelegt werden.

Ein Verfahren zum Betreiben einer Brennkraftmaschine sowie eine korrespondierende Brennkraftmaschine sind aus der Druckschrift DE 10 2007 046 656 A1 bekannt. Die Brennkraftmaschine weist mindestens einen, mindestens zwei Auslassventile für je einen Zylinder aufweisenden Zylinderkopf auf, wobei Abgase durch das erste Auslassventil einem ersten Abgasturbolader und durch das zweite Auslassventil einem zweiten Abgasturbolader zugeführt werden. Es ist vorgesehen, dass das zweite Auslassventil zeitversetzt nach dem ersten Auslassventil betätigt wird.

Weiterhin sind aus dem Stand der Technik die Druckschriften FR 2 897 101 A1, EP 2 347 108 B1, EP 1 400 667 A2, EP 2 620 631 A1, DE 34 39 999 C1 und DE 38 21 937 A1 bekannt.

Es ist nun Aufgabe der Erfindung eine Brennkraftmaschine vorzuschlagen, welche eine verbesserte Abgaskrümmereinrichtung aufweist, bei welcher insbesondere temperaturbedingte Spannungen weitgehend vermieden werden.

Dies wird erfindungsgemäß mit einer Brennkraftmaschine mit den Merkmalen des Anspruchs 1 erreicht. Dabei ist vorgesehen, dass der erste Abgaskrümmer und der zweite Abgaskrümmer gemeinsam mittels einer ersten Halteschiene und einer zweiten Halteschiene an einem Zylinderkopf der Brennkraftmaschine befestigt sind, wobei die erste Halteschiene abwechselnd einen Klemmbereich für den ersten Abgaskrümmer und einen Einschubbereich für den zweiten Abgaskrümmer aufweist, wobei der Klemmbereich derart ausgestaltet ist, dass nach dem Befestigen der ersten Halteschiene an dem Zylinderkopf der erste Abgaskrümmer bereits sicher an diesem gehalten ist, und wobei der Einschubbereich derart ausgestaltet ist, dass der zweite Abgaskrümmer auch noch nach dem Befestigen der ersten Halteschiene an dem Zylinderkopf in ihn eingebracht werden kann.

Anstelle einer monolithischen Abgaskrümmereinrichtung mit den Auslassventilen zugeordneten Strömungskanälen werden separat voneinander ausgebildete Abgaskrümmer verwendet, welche einzeln und unabhängig voneinander befestigbar beziehungsweise befestigt sind, insbesondere an dem Zylinderkopf der Brennkraftmaschine. Somit sind die beiden Abgaskrümmer thermisch beziehungsweise hinsichtlich thermisch bedingter Verformungen im Wesentlichen voneinander entkoppelt, sodass bei unterschiedlichen Massenströmen durch das erste Auslassventil und das zweite Auslassventil keine temperaturbedingten Spannungen zwischen den Abgaskrümmern auftreten beziehungsweise diese deutlich reduziert sind. Entsprechend müssen diese Spannungen bei der Auslegung der Brennkraftmaschine nicht oder nur in verminderter Form berücksichtigt werden.

Vorzugsweise sind mehrere erste Auslassventile an den ersten Abgaskrümmer und/oder mehrere zweite Abgasventile an den zweiten Abgaskrümmer strömungstechnisch angeschlossen. Bevorzugt sind mehrere erste Auslassventile und/oder mehrere zweite Auslassventile vorgesehen, wobei beispielsweise alle ersten Auslassventile an den ersten Abgaskrümmer und/oder alle zweiten Auslassventile an den zweiten Abgaskrümmer angeschlossen sind. Besonders bevorzugt sind die ersten und/oder alle zweiten Auslassventile in Reihe angeordnet. Insbesondere ist vorgesehen, dass der erste Abgaskrümmer strömungstechnisch nur an das erste Auslassventil beziehungsweise die ersten Auslassventile und der zweite Abgaskrümmer strömungstechnisch nur an das zweite Auslassventil beziehungsweise die zweiten Auslassventile angeschlossen ist.

In einer besonders bevorzugten Ausgestaltung der Erfindung ist vorgesehen, dass der erste Abgaskrümmer für jedes erste Auslassventil einen ersten Anschlussflansch und der zweite Abgaskrümmer für jedes zweite Auslassventil einen zweiten Anschlussflansch aufweist, wobei der erste Anschlussflansch über eine erste Seitenwand und der zweite Anschlussflansch über eine zu der ersten Seitenwand zumindest bereichsweise parallel verlaufende zweite Seitenwand verfügt. Über den ersten Anschlussflansch steht der erste Abgaskrümmer in Verbindung, insbesondere Strömungsverbindung, mit den Zylindern. Üblicherweise liegt der erste Anschlussflansch dabei an dem Zylinderkopf der Brennkraftmaschine an, wobei insbesondere die Strömungsverbindung durch den ersten Anschlussflansch hindurch verläuft. Entsprechendes gilt für den zweiten Abgaskrümmer und den zweiten Anschlussflansch beziehungsweise die entsprechende Strömungsverbindung zu dem zweiten Auslassventil.

Weil die Zylinder in Reihe angeordnet sind und jeweils über ein erstes Auslassventil und ein zweites Auslassventil verfügen, sodass insgesamt mehrere Auslassventile und mehrere zweite Auslassventile realisiert sind, wechseln sich nach einer Montage der beiden Abgaskrümmer erste Anschlussflansche und zweite Anschlussflansche ab, liegen also unmittelbar zueinander benachbart vor. Die Seitenwände der Anschlussflansche sollen dabei wenigstens bereichsweise, insbesondere vollständig, parallel zueinander verlaufen. Insbesondere liegen sich die erste Seitenwand und die zweite Seitenwand zumindest abschnittsweise, insbesondere vollständig, vollflächig einander gegenüber. Unter der Seitenwand ist dabei beispielsweise eine Wand zu verstehen, die zu einer Auflagefläche des Abgaskrümmers, die mit dem Zylinderkopf in Berührkontakt steht benachbart, insbesondere unmittelbar benachbart, vorliegt und zu dieser angewinkelt ist, also mit ihr einen Winkel größer als 0° und kleiner als 90° einschließt. Vorzugsweise liegt die Seitenwand senkrecht zu der Auflagefläche vor.

Eine weitere Ausgestaltung der Erfindung sieht vor, dass der erste Anschlussflansch und der zweite Anschlussflansch wenigstens bereichsweise trapezförmig ausgebildet sind. Darunter ist bevorzugt zu verstehen, dass die erste Seitenwand und die zweite Seitenwand bezüglich einer gedachten, senkrecht auf einer Längsmittelachse der Brennkraftmaschine stehenden Geraden schräg angeordnet sind, also zu dieser Geraden einen Winkel von größer als 0° und kleiner als 90° einschließen. Eine derartige Ausgestaltung ist beispielsweise bei einer Montage der Brennkraftmaschine hilfreich, insbesondere wenn zunächst der erste Abgaskrümmer montiert wird und die ersten Anschlussflansche in Montagerichtung des zweiten Anschlussflansches sich trapezförmig aufweiten. Somit wird zum einen ein einfaches Ansetzen des zweiten Abgaskrümmers und zudem ein Führen des zweiten Abgaskrümmers in seine Montagestellung realisiert.

Die Erfindung sieht vor, dass der erste Abgaskrümmer und der zweite Abgaskrümmer gemeinsam mittels einer ersten Halteschiene und einer zweiten Halteschiene an einem Zylinderkopf der Brennkraftmaschine befestigt sind. Die beiden Halteschienen sind beispielsweise als Klemmschienen ausgebildet, welche an dem Zylinderkopf befestigt werden und dadurch den ersten Abgaskrümmer und den zweiten Abgaskrümmer in Richtung des Zylinderkopfs drängen. Die beiden Halteschienen sind bevorzugt auf gegenüberliegenden Seiten der beiden Abgaskrümmer angeordnet, sodass die Abgaskrümmer zwischen den beiden Halteschienen sicher gehalten sind. Entsprechend können die Abgaskrümmer, welche mit den Halteschienen an dem Zylinderkopf befestigt sind, weder in lateraler Richtung, also parallel zu einer an dem Zylinderkopf vorliegenden Anlagefläche für die Anschlussflansche, noch in vertikaler Richtung, also senkrecht zu der Anlagefläche, verlagert werden. Durch das Drängen der Abgaskrümmer in Richtung des Zylinderkopfs durch die Halteschienen wird zudem die dichte Strömungsverbindung zwischen den Auslassventilen und den Abgaskrümmern realisiert. Beispielsweise weist zu diesem Zweck jeder Anschlussflansch eine Dichtung auf, welche nach der Montage dichtend an der Anlagefläche des Zylinderkopfs anliegt.

Zudem ist vorgesehen, dass die erste Halteschiene abwechselnd einen Klemmbereich für den ersten Abgaskrümmer und einen Einschubbereich für den zweiten Abgaskrümmer aufweist. Bevorzugt wird bei der Montage der Brennkraftmaschine zunächst der erste Abgaskrümmer mit der ersten Halteschiene befestigt, wozu diese den Klemmbereich aufweist. Bevorzugt ist jedem ersten Anschlussflansch ein derartiger Klemmbereich zugeordnet. Der Klemmbereich ist derart ausgestaltet, dass nach dem Befestigen der ersten Halteschiene an dem Zylinderkopf der erste Abgaskrümmer bereits sicher an diesem gehalten ist. Der Einschubbereich ist dagegen derart ausgestaltet, dass der zweite Abgaskrümmer auch noch nach dem Befestigen der ersten Halteschiene an der Brennkraftmaschine in ihn eingebracht werden kann.

Die Erfindung betrifft weiterhin ein Verfahren zum Montieren einer Brennkraftmaschine, insbesondere einer Brennkraftmaschine gemäß den vorstehenden Ausführungen, wobei die Brennkraftmaschine über mehrere in einer Reihe angeordnete Zylinder verfügt, die jeweils wenigstens ein erstes Auslassventil und wenigstens ein zweites Auslassventil aufweisen, wobei das erste Auslassventil und das zweite Auslassventil während der Montage mit einer Abgaskrümmereinrichtung strömungsverbunden werden, wobei die Abgaskrümmereinrichtung einen ersten Abgaskrümmer und einen von diesem separaten zweiten Abgaskrümmer aufweist, die einzeln und unabhängig voneinander befestigbar sind, und wobei der erste Abgaskrümmer strömungstechnisch an das erste Auslassventil und der zweite Abgaskrümmer strömungstechnisch an das zweite Auslassventil angeschlossen wird. Dabei ist vorgesehen, dass der erste Abgaskrümmer und der zweite Abgaskrümmer gemeinsam mittels einer ersten Halteschiene und einer zweiten Halteschiene an einem Zylinderkopf der Brennkraftmaschine befestigt sind, wobei die erste Halteschiene abwechselnd einen Klemmbereich für den ersten Abgaskrümmer und einen Einschubbereich für den zweiten Abgaskrümmer aufweist, wobei der Klemmbereich derart ausgestaltet ist, dass nach dem Befestigen der ersten Halteschiene an dem Zylinderkopf der erste Abgaskrümmer bereits sicher an diesem gehalten ist, und wobei der Einschubbereich derart ausgestaltet ist, dass der zweite Abgaskrümmer auch noch nach dem Befestigen der ersten Halteschiene an dem Zylinderkopf in ihn eingebracht werden kann. Auf die Vorteile einer derartigen Vorgehensweise beziehungsweise einer derartigen Ausgestaltung der Brennkraftmaschine wurde bereits hingewiesen. Sowohl das Verfahren als auch die Brennkraftmaschine können gemäß den vorstehenden Ausführungen weitergebildet sein, sodass insoweit auf diese verwiesen wird.

Die Erfindung wird nachfolgend anhand der Zeichnung näher erläutert, ohne dass eine Beschränkung der Erfindung erfolgt. Dabei zeigt:
- Figur 1: einen Bereich einer Brennkraftmaschine, insbesondere eine Abgaskrümmereinrichtung, die an einem Zylinderkopf der Brennkraftmaschine befestigt werden soll, nach einem ersten Montageschritt;
- Figur 2: die bereits bekannte Abgaskrümmereinrichtung nach einem zweiten Montageschritt;
- Figur 3: die Abgaskrümmereinrichtung nach einem dritten Montageschritt;
- Figur 4: eine alternative Ansicht der Abgaskrümmereinrichtung nach dem dritten Montageschritt; und
- Figur 5: eine erste Halteschiene der Abgaskrümmereinrichtung.

Die Figur 1 zeigt einen Bereich einer Brennkraftmaschine 1, die über mehrere in einer Reihe angeordnete Zylinder verfügt, welche hier nicht dargestellt sind. Jeder Zylinder weist wenigstens ein erstes Auslassventil und wenigstens ein zweites Auslassventil auf. Sowohl das erste Auslassventil als auch das zweite Auslassventil sind mit einer Abgaskrümmereinrichtung 2 strömungsverbunden, welche an einem hier nicht dargestellten Zylinderkopf befestigt ist. Durch die Abgaskrümmereinrichtung 2 wird Abgas von den Zylindern in Richtung einer Außenumgebung der Brennkraftmaschine 1 abgeführt, insbesondere über eine Abgasreinigungseinrichtung, beispielsweise einen Katalysator. Strömungstechnisch zwischen der Abgaskrümmereinrichtung 2 und der Abgasreinigungseinrichtung beziehungsweise der Außenumgebung können zudem ein Abgasturbolader, insbesondere ein mehrflutiger Abgasturbolader, oder mehrere Abgasturbolader vorgesehen sein.

Die Abgaskrümmereinrichtung 2 weist einen ersten Abgaskrümmer 3 und einen hier nicht dargestellten zweiten Abgaskrümmer 4 auf. Diese sind separat voneinander ausgebildet. Der erste Abgaskrümmer 3 ist nun strömungstechnisch an das erste Auslassventil beziehungsweise die mehreren ersten Auslassventile und der zweite Abgaskrümmer 4 strömungstechnisch an das zweite Auslassventil beziehungsweise die mehreren zweiten Auslassventile angeschlossen. Der erste Abgaskrümmer 3 weist mehrere erste Anschlussflansche 5, 6, 7 und 8 auf, wobei jedem Zylinder der Brennkraftmaschine 1 einer dieser Anschlussflansche 5, 6, 7 oder 8 zugeordnet ist. Selbstverständlich sind auch Abgaskrümmereinrichtungen 2 mit einer geringeren oder einer größeren Anzahl an derartigen Anschlussflanschen realisierbar.

Über die Anschlussflansche 5, 6, 7 und 8 ist eine Strömungsverbindung von den ersten Auslassventilen zu einer Abgasleitung 9 des ersten Abgaskrümmers 3 hergestellt, in welcher das Abgas zusammengeführt und einem Auslassanschluss 10 zugeführt wird. Der Auslassanschluss 10 ist beispielsweise mittels eines Auslassflansches 11 an einer weiteren Einrichtung der Brennkraftmaschine 1, beispielsweise dem Abgasturbolader beziehungsweise einem der Abgasturbolader, befestigbar.

Der erste Abgaskrümmer 3 ist mittels einer ersten Halteschiene 12 an dem Zylinderkopf der Brennkraftmaschine 1 befestigt. Zu diesem Zweck ist die Halteschiene 12 mit Befestigungsmitteln 13, beispielsweise Schrauben, die hier lediglich teilweise erkennbar sind, versehen. Die erste Halteschiene 12 weist Klemmbereiche 14 für den ersten Abgaskrümmer 3 auf. Diese sitzen bevorzugt zwischen den Befestigungsmitteln 13. Besonders bevorzugt ist jedem Klemmbereich 14 einer der Anschlussflansche 5, 6, 7 und 8 zugeordnet. Die Klemmbereiche 14 sind derart ausgestaltet, dass sie einen Bereich der Anschlussflansche 5, 6, 7 beziehungsweise 8 aufnehmen und in Richtung des Zylinderkopfes beziehungsweise auf den Zylinderkopf drängen, sodass vorzugsweise der erste Abgaskrümmer 3 mithilfe der ersten Halteschiene 12 klemmend gehalten ist. Zusätzlich weist die erste Halteschiene 12 Einschubbereiche 15 auf, die jeweils benachbart zu,den Klemmbereichen 14 vorliegen. Die Einschubbereiche 15 dienen dem Befestigen des zweiten Abgaskrümmers 4. Bei einer Montage der Brennkraftmaschine 1 wird nun zunächst in einem ersten Schritt der erste Abgaskrümmer 3 mithilfe der ersten Halteschiene 12 an dem Zylinderkopf der Brennkraftmaschine 1 befestigt. Dies ist hier gezeigt.

In einem nachfolgenden zweiten Schritt wird der zweite Abgaskrümmer 4 an dem Zylinderkopf angeordnet. Der zweite Abgaskrümmer 4 weist zweite Anschlussflansche 16, 17, 18 und 19 auf. Über diese ist analog zu dem ersten Abgaskrümmer 3 eine Abgasleitung 20 angeschlossen. Diese stellt eine Strömungsverbindung zwischen den Zylindern der Brennkraftmaschine 1 und einem Auslassanschluss 21 her, dem vorzugsweise ein Auslassflansch 22 zugeordnet ist. Letzter dient beispielsweise der Befestigung des Auslassanschlusses 21 an einer weiteren Einrichtung der Brennkraftmaschine 1, insbesondere dem Abgasturbolader. In dem zweiten Montageschritt werden die zweiten Anschlussflansche 16, 17, 18 und 19 in die Einschubbereiche 15 der ersten Halteschiene 12 eingebracht beziehungsweise eingesteckt. Die Einschubbereiche 15 sind dabei beispielsweise derart ausgebildet, dass sie auch nach der Befestigung der ersten Halteschiene 12 an dem Zylinderkopf, insbesondere nach einem vollständigen Anziehen der Befestigungsmittel 13, das Einschieben der Anschlussflansche 16, 17, 18 und 19 in die Einschubbereiche 15 zulässt.

Nachfolgend wird, wie in der Figur 3 dargestellt, in einem dritten Montageschritt eine zweite Halteschiene 23 an den Zylinderkopf befestigt, wozu Befestigungsmittel 24, beispielsweise ebenfalls Schrauben, vorgesehen sind. Vorzugsweise ist dabei jedem ersten Anschlussflansch 5, 6, 7 und 8 sowie jedem zweiten Anschlussflansch 16, 17, 18 und 19 ein derartiges Befestigungsmittel 24 zugeordnet. Analog zu der ersten Halteschiene 12 dient die zweite Halteschiene 23 dazu, den ersten Abgaskrümmer 3 und den zweiten Abgaskrümmer 4 in Richtung des Zylinderkopfes beziehungsweise an den Zylinderkopf zu drängen. Nach der Montage der zweiten Halteschiene 23 sind die beiden Abgaskrümmer 3 und 4 sicher an dem Zylinderkopf gehalten.

Die Figur 4 zeigt die Abgaskrümmereinrichtung 2 in einer alternativen Ansicht, nämlich aus Richtung des Zylinderkopfs der Brennkraftmaschine 1. Es wird deutlich, dass jeder der ersten Anschlussflansche 5, 6, 7 und 8 erste Seitenwände 25 und 26 sowie die zweiten Anschlussflansche 16, 17, 18 und 19 über zweite Seitenwände 27 und 28 verfügen. Liegen nun eine der ersten Seitenwände 26 und eine der zweiten Seitenwände 27 beziehungsweise eine der ersten Seitenwände 25 und eine der zweiten Seitenwände 28 einander gegenüber, so ist es bevorzugt vorgesehen, dass diese zueinander parallel verlaufen. Gleichzeitig sind die ersten Anschlussflansche 5, 6, 7 und 8 sowie die zweiten Anschlussflansche 16, 17, 18 und 19 wenigstens bereichsweise trapezförmig ausgebildet.

Das bedeutet, dass die erste Seitenwand 25 beziehungsweise 26 und die zweite Seitenwand 27 beziehungsweise 28 bezüglich einer gedachten, senkrecht auf einer Längsmittelachse der Brennkraftmaschine 1 stehenden Geraden schräg angeordnet sind. Bevorzugt sind die ersten Anschlussflansche 5, 6, 7 und 8 derart ausgestaltet, dass sie sich in Richtung der ersten Halteschiene 12 verjüngen, insbesondere ausgehend von der zweiten Halteschiene 23. Die zweiten Anschlussflansche 16, 17, 18 und 19 verjüngen sich dagegen in Richtung der ersten Halteschiene 12, beispielsweise ausgehend von der zweiten Halteschiene 23. Auf diese Art und Weise wird eine äußerst platzsparende Anordnung der Abgaskrümmereinrichtung 2 erzielt.

Die Figur 5 zeigt schließlich eine Detailansicht der ersten Halteschiene 12. Es wird deutlich, dass sie abwechselnd einen der Klemmbereiche 14 und einen der Einschubbereiche 15 aufweist, sodass diese benachbart, insbesondere unmittelbar benachbart, zueinander vorliegen.

## Patentansprüche

1. Brennkraftmaschine (1) mit mehreren in einer Reihe angeordneten Zylindern, die jeweils wenigstens ein erstes Auslassventil und wenigstens ein zweites Auslassventil aufweisen, wobei das erste Auslassventil und das zweite Auslassventil mit einer Abgaskrümmereinrichtung (2) strömungsverbunden sind, wobei die Abgaskrümmereinrichtung (2) einen ersten Abgaskrümmer (3) und einen von diesem separaten zweiten Abgaskrümmer (4) aufweist, die einzeln und unabhängig voneinander befestigbar sind, und wobei der erste Abgaskrümmer (3) strömungstechnisch an das erste Auslassventil und der zweite Abgaskrümmer (4) strömungs-technisch an das zweite Auslassventil angeschlossen ist, **dadurch gekennzeichnet, dass** der erste Abgaskrümmer (3) und der zweite Abgaskrümmer (4) gemeinsam mittels einer ersten Halteschiene (12) und einer zweiten Halteschiene (23) an einem Zylinderkopf der Brennkraftmaschine (1) befestigt sind, wobei die erste Halteschiene (12) abwechselnd einen Klemmbereich (14) für den ersten Abgaskrümmer (3) und einen Einschubbereich (15) für den zweiten Abgaskrümmer (4) aufweist, wobei der Klemmbereich (14) derart ausgestaltet ist, dass nach dem Befestigen der ersten Halteschiene (12) an dem Zylinderkopf der erste Abgaskrümmer (3) bereits sicher an diesem gehalten ist, und wobei der Einschubbereich (15) derart ausgestaltet ist, dass der zweite Abgaskrümmer (4) auch noch nach dem Befestigen der ersten Halteschiene (12) an dem Zylinderkopf in ihn eingebracht werden kann.

2. Brennkraftmaschine nach Anspruch 1, **dadurch gekennzeichnet, dass** der erste Abgaskrümmer (3) für jedes erste Auslassventil einen ersten Anschlussflansch (5,6,7,8) und der zweite Abgaskrümmer (4) für jedes zweite Auslassventil einen zweiten Anschlussflansch (16,17,18,19) aufweist, wobei der erste Anschlussflansch (5,6,7,8) über eine erste Seitenwand (25,26) und der zweite Anschlussflansch (16,17,18,19) über eine zu der ersten Seitenwand (25,26) zumindest bereichsweise parallel verlaufende zweite Seitenwand (27,28) verfügt.

3. Brennkraftmaschine nach einem der vorhergehenden Ansprüche, **dadurch gekennzeichnet, dass** der erste Anschlussflansch (5,6,7,8) und der zweite Anschlussflansch (16,17,18,19) wenigstens bereichsweise trapezförmig ausgebildet sind.

4. Verfahren zum Montieren einer Brennkraftmaschine (1), insbesondere nach einem oder mehreren der vorhergehenden Ansprüche, wobei die Brennkraftmaschine (1) über mehrere in einer Reihe angeordnete Zylinder verfügt, die jeweils wenigstens ein erstes Auslassventil und wenigstens ein zweites Auslassventil aufweisen, wobei das erste Auslassventil und das zweite Auslassventil während der Montage mit einer Abgaskrümmereinrichtung (2) strömungsverbunden werden, wobei die Abgaskrümmereinrichtung (2) einen ersten Abgaskrümmer (3) und einen von diesem separaten zweiten Abgaskrümmer (4) aufweist, die einzeln und unabhängig voneinander befestigbar sind, und wobei der erste Abgaskrümmer (3) strömungstechnisch an das erste Auslassventil und der zweite Abgaskrümmer (4) strömungstechnisch an das zweite Auslassventil angeschlossen wird, **dadurch gekennzeichnet, dass** der erste Abgaskrümmer (3) und der zweite Abgaskrümmer (4) gemeinsam mittels einer ersten Halteschiene (12) und einer zweiten Halteschiene (23) an einem Zylinderkopf der Brennkraftmaschine (1) befestigt sind, wobei die erste Halteschiene (12) abwechselnd einen Klemmbereich (14) für den ersten Abgaskrümmer (3) und einen Einschubbereich (15) für den zweiten Abgaskrümmer (4) aufweist, wobei der Klemmbereich (14) derart ausgestaltet ist, dass nach dem Befestigen der ersten Halteschiene (12) an dem Zylinderkopf der erste Abgaskrümmer (3) bereits sicher an diesem gehalten ist, und wobei der Einschubbereich (15) derart ausgestaltet ist, dass der zweite Abgaskrümmer (4) auch noch nach dem Befestigen der ersten Halteschiene (12) an dem Zylinderkopf in ihn eingebracht werden kann.

## Claims

1. Internal combustion engine (1) with multiple cylinders arranged in a row, each cylinder comprising at least one first outlet valve and at least one second outlet valve, wherein the first outlet valve and the second outlet valve are connected in terms of flow to an exhaust manifold device (2), wherein the exhaust manifold device (2) comprises a first exhaust manifold (3) and a second exhaust manifold (4) that is separate from the first exhaust manifold, which can be mounted separately and independently from one another, and wherein the first exhaust manifold (3) is connected in terms of flow to the first outlet valve and the second exhaust manifold (4) is connected in terms of flow to the second outlet valve, **characterised in that** the first exhaust manifold (3) and the second exhaust manifold (4) are mounted together to a cylinder head of the internal combustion engine (1) by means of a first support rail (12) and a second support rail (23), wherein the first support rail (12) comprises alternately a clamping area (14) for the first exhaust manifold (3) and an insertion area (15) for the second exhaust manifold (4), wherein the clamping area (14) is configured such that after mounting the first support rail (12) to the cylinder head the first exhaust manifold (3) is already held securely thereto, and wherein the insertion area (15) is configured such that the second exhaust manifold (4) can still be inserted into the cylinder head after mounting the first support rail (12) to the cylinder head.

2. Internal combustion engine according to claim 1, **characterised in that** the first exhaust manifold (3) comprises a first connecting flange (5, 6, 7, 8) for each first outlet valve and the second exhaust manifold (4) comprises a second connecting flange (16, 17, 18, 19) for each second outlet valve, wherein the first connecting flange (5, 6, 7, 8) comprises a first side wall (25, 26) and the second connecting flange (16, 17, 18, 19) comprises a second side wall (27, 28) at least partially extending parallel to the first side wall (25, 26).

3. Internal combustion engine according to any of the preceding claims, **characterised in that** the first connecting flange (5, 6, 7, 8) and the second connecting flange (16, 17, 18, 19) have at least partially a trapezoidal form.

4. Method for installing an internal combustion engine (1), in particular according to one or more of the preceding claims, wherein the internal combustion engine (1) comprises multiple cylinders arranged in a row, each cylinder comprising at least one first outlet valve and at least one second outlet valve, wherein the first outlet valve and the second outlet valve are connected in terms of flow to an exhaust manifold device (2) during installation, wherein the exhaust manifold device (2) comprises a first exhaust manifold (3) and a second exhaust manifold (4) that is separate from the first exhaust manifold, which can be mounted separately and independently from one another, and wherein the first exhaust manifold (3) is connected in terms of flow to the first outlet valve and the second exhaust manifold (4) is connected in terms of flow to the second outlet valve, **characterised in that** the first exhaust manifold (3) and the second exhaust manifold (4) are mounted together to a cylinder head of the internal combustion engine (1) by means of a first support rail (12) and a second support rail (23), wherein the first support rail (12) comprises alternately a clamping area (14) for the first exhaust manifold (3) and an insertion area (15) for the second exhaust manifold (4), wherein the clamping area (14) is configured such that after mounting the first support rail (12) to the cylinder head the first exhaust manifold (3) is already held securely thereto, and wherein the insertion area (15) is configured such that the second exhaust manifold (4) can still be inserted into the cylinder head after mounting the first support rail (12) to the cylinder head.

## Revendications

1. Moteur à combustion interne (1) avec plusieurs cylindres agencés en file, qui présentent respectivement au moins une première soupape de sortie et au moins une seconde soupape de sortie, dans lequel la première soupape de sortie et la seconde soupape de sortie sont reliés en mode fluidique à un dispositif collecteur de gaz d'échappement (2), dans lequel le dispositif collecteur de gaz d'échappement (2) présente un premier collecteur de gaz d'échappement (3) et un second collecteur de gaz d'échappement (4) qui en est séparé, qui peuvent être fixés individuellement et indépendamment l'un de l'autre et dans lequel le premier collecteur de gaz d'échappement (3) est raccordé en mode fluidique à la première soupape de sortie et le second collecteur de gaz d'échappement en mode fluidique à la seconde soupape de sortie, **caractérisé en ce que** le premier collecteur de gaz d'échappement (3) et le second collecteur de gaz d'échappement (4) sont fixés conjointement au moyen d'un premier rail de retenue (12) et d'un second rail de retenue (23) à une tête de cylindre du moteur à combustion interne (1), dans lequel le premier rail de retenue (12) présente en alternance une zone de blocage (14) pour le premier collecteur de gaz d'échappement (3) et une zone d'enfichage (15) pour le second collecteur de gaz d'échappement (4), dans lequel la zone de blocage (14) est conçue de manière qu'après la fixation du premier rail de retenue (12) à la tête de cylindre, le premier collecteur de gaz d'échappement (3) soit déjà retenu de manière sûre sur celle-ci, et dans lequel la zone d'enfichage (15) est conçue de sorte que le second collecteur de gaz d'échappement (4) puisse, également après la fixation du premier rail de retenue (12) sur la tête de cylindre, être insérée dans celle-ci.

2. Moteur à combustion interne selon la revendication 1, **caractérisé en ce que** le premier collecteur de gaz d'échappement (3) présente pour chaque première soupape de sortie une première bride de raccordement (5, 6, 7, 8) et le second collecteur de gaz d'échappement (4) pour chaque seconde soupape de sortie une seconde bride de raccordement (16, 17, 18, 19), dans lequel la première bride de raccordement (5, 6, 7, 8) dispose d'une première paroi latérale (25, 26) et la seconde bride de raccordement (16, 17, 18, 19) d'une seconde paroi latérale (27, 28) s'étendant parallèlement à la première paroi latérale (25, 26) au moins par zones.

3. Moteur à combustion interne selon l'une quelconque des revendications précédentes, **caractérisé en ce que** la première bride de raccordement (5, 6, 7, 8) et la seconde bride de raccordement (16, 17, 18, 19) se présentent sous une forme de trapèze au moins par zones.

4. Procédé de montage d'un moteur à combustion interne (1) en particulier selon une ou plusieurs des revendications précédentes, dans lequel le moteur à combustion interne (1) dispose de plusieurs cylindres agencés en file, qui présentent respectivement au moins une première soupape de sortie et au moins une seconde soupape de sortie, dans lequel la première soupape de sortie et la seconde soupape de sortie sont reliés en mode fluidique au cours du montage à un dispositif collecteur de gaz d'échappement (2), dans lequel le dispositif collecteur de gaz d'échappement (2) présente un premier collecteur de gaz d'échappement (3) et un second collecteur de gaz d'échappement (4) qui en est séparé, qui peuvent être fixés individuellement et indépendamment l'un de l'autre et dans lequel le premier collecteur de gaz d'échappement (3) est raccordé en mode fluidique à la première soupape de sortie et le second collecteur de gaz d'échappement (4) en mode fluidique à la seconde soupape de sortie, **caractérisé en ce que** le premier collecteur de gaz d'échappement (3) et le second collecteur de gaz d'échappement (4) sont fixés conjointement au moyen d'un premier rail de retenue (12) et d'un second rail de retenue (23) à une tête de cylindre du moteur à combustion interne (1), dans lequel le premier rail de retenue (12) présente en alternance une zone de blocage (14) pour le premier collecteur de gaz d'échappement (3) et une zone d'enfichage (15) pour le second collecteur de gaz d'échappement (4), dans lequel la zone de blocage (14) est conçue de manière qu'après la fixation du premier rail de retenue (12) à la tête de cylindre, le premier collecteur de gaz d'échappement (3) soit déjà retenu de manière sûre sur celle-ci, et dans lequel la zone d'enfichage (15) est conçue de sorte que le second collecteur de gaz d'échappement (4) puisse, également après la fixation du premier rail de retenue (12) sur la tête de cylindre, être insérée dans celle-ci.
